# EUROPÄISCHE PATENTANMELDUNG

(11) **EP 1 094 226 A1**
(43) Veröffentlichungstag der Anmeldung: **25.04.2001**
(21) Anmeldenummer: 00203422.1
(22) Anmeldetag: 03.10.2000
(51) Int. Cl.: F04D 33/00, F04F 7/00

(54) **Förderer betrieben unter Verwendung von periodisch übertragenden Rotorträgheitskräften**

(30) Priorität: 04.10.1999 IT BZ990046
(71) Anmelder: Franch, Gino, 39100 Bolzano (IT)
(72) Erfinder: Franch, Gino, 39100 Bolzano (IT)
(74) Vertreter: Faraggiana, Vittorio, Dr. Ing.

(57) **Zusammenfassung**

Beschrieben wird ein zweiphasiger Förderer einer Mischung von feinen Festbestandteilen mit pastösen und flüssigen Bestandteilen, beruhend auf der Verwendung von periodischen Rotorträgheitskräften.

Gemäß der Erfindung umfasst der Förderer einen Mechanismus, der dem Paar von identischen Rotoren R₁ und R₂ eine periodische Schwenkbewegung identischer Frequenz und einer jeweils von 90° verschiedenen Phase auferlegt; der Schwenkmechanismus kann unterschiedslos aus einem System Kurbelstange-Kurbel oder auch aus einem Lager bestehen, das sich mit exzentrischer Achse zwischen zwei am Rotor befestigten Führungen dreht; an R₁ ist eine zweiphasige Schaltung befestigt, deren Eingang E₀₁ mit der Zuführrichtung der zu fördernden Materialien verbunden und der Austritt U₀₁ mit dem Eintritt E₀₂ einer identischen zweiphasigen, am R₂ befestigten Schaltung verbunden ist, deren Austritt U₀₂ mit dem Benutzer verbunden ist; dies alles, um eine Resultierende von Trägheitskräften kontinuierlichen Charakters und mit konstanter Richtung von E₀₁ zu U₀₂ zu entwickeln, welche die Fördermenge der Mischung bildenden Materialien beträgt.

## Beschreibung

Beim jetzigen Stand der Technik wird der Transport von Mischungen von feinen Festteilen mit pastösen und flüssigen Teilen durchgeführt: 1) mit auf Rollen umlaufendem Bandförderer, der den Nachteil eines festen Verlaufes, einer begrenzten Neigung und Länge besitzt und für den Transport von pastösen und flüssigen Stoffen wenig geeignet ist; 2) mit Becherförderer, dessen Becher an umlaufenden, endlosen Seilen abgebracht sind, mit dem Nachteil eines festen Verlaufes und einer diskontinuierlichen Fördermenge; 3) mit Kranförderer mit drehbarem Ausleger, dessen Wirkungsbereich auf den durch die Länge und die Höhe des drehbaren Auslegers festgelegten Raum begrenzt ist; er besitzt eine diskontinuierliche und begrenzte Förderleistung.

Die Aufgabe der vorliegenden Erfindung liegt darin, einen Förderer von Mischungen mit einem beliebigen Anteil von feien Festbestandteilen mit pastösen und flüssigen Bestandteilen derart auszuführen, dass die Mischung auch einen hundertprozentigen Anteil eines beliebigen Bestandteils erlaubt.

Der vorgeschlagenen Förderer ist überdies dazu geeignet, die Anwendungen der jetzigen Förderer wie unten näher angegeben zu erweitern und zu verbessern.

Diese Aufgabe wird durch einen Förderer gelöst, der auf die Verwendung von periodischen Rotorträgheitskräften beruht, mit den im kennzeichnenden Teil des Anspruchs 1 angegebenen Merkmalen.

Der vorgeschlagenen Förderer besitzt den Vorteil von kontinuierlichen Förderleistungen, die von der Volumenmasse und vom Anteil der Mischungsbestandteile unabhängig sind.

Er ist in der Lage, große Höhenunterschiede und Entfernungen zu überwinden; und überdies ist es unter Verwendung von Schläuchen möglich, auf einfache Weise die genaue Ankunftsstelle des Materials zu erreichen. Er ist für den Transport von Feststoffen, wie Getreide, Zucker, Kunstdünger, Sand, von Mischungen von Stoffen wie Mörtelmischungen, Teig für die Herstellung von Brot und von Papier, von giftigen und ätzenden Stoffen, festen oder pastösen oder flüssigen Stoffen, aufgrund der möglichen Auswahl des für die Rohrleitungen geeigneten Materials geeignet. Überdies ist unter Verwendung des Mehrzweckförderers der gleichzeitige Transport von verschiedenen Mischungen mit verschiedenen Fördermengen, verschiedenen zu überwindenden Höhen und Längen, alles mit hohen Wirkungsgraden möglich.

Der erfindungsgemäße Förderer besitzt denselben Aufbau in der Konstruktion und in der Schaltung wie die Pumpe, die auf Rotorträgheitskräften beruht, so wie bei der Handelkammer Bozen unter der Anmeldung Nr. BZ 98 A 000 035, am 9. Juni 1998 und beim Europäischen Patentamt am 31.03.1999 unter der Nummer 99 201 055.3 hinterlegt. Von dieser letzteren werden für die bessere Übersichtlichkeit die Figuren 1, 2, 3, 4, 5/19 wiedergegeben.

Die Transportfunktion von festen, pastösen und flüssigen Stoffen kann daher als Erweiterung der Anwendungsmöglichkeiten der Maschine selbst betrachtet werden. Die beim Europäischen Patentamt hinterlegte Anmeldung kann überdies für ein besseres Verständnis der in der vorliegenden Anmeldung dargelegten Merkmale nützlich sein.

Ein wesentlicher Unterschied der beiden Maschinen liegt im Zuführsystem des zu fördernden Stoffes darin, dass manchmal, wie bei feinteiligen Feststoffen zufolge ihrer Porosität, die Zuführung zur Maschine durchgeführt werden kann, indem auf die Schwerkraft oder, insbesondere für pastöse Stoffe, auf ein geeignetes Schaufelrad zurückgegriffen wird. Die Patentanmeldung umfasst auch: a) ein besonderes System für die Übertragung der Schwenkbewegung eines Rotors auf einen anderen Rotor, durchgeführt mittels einer Kurbelstange, derart, dass die Reaktion der durch ein jedes Rotorenpaar und den Stützrahmen übertragenden Resultierenden der Trägheitsmomente Null ist; b) ein besonderes System, um einen Rotor einer periodischen Schwenkbewegung auszusetzen. Die beiden Systeme bieten die nachstehend beschriebenen Vorteile.

### BESCHREIBUNG

Sie erfolgt in den folgenden Paragraphen
A)Beschreibung der Figuren
B)Betriebsweise des Förderers
C)Übertragung mittels einer Kurbelstange der Schwenkbewegung eines Rotors auf einen anderen, identischen Rotor und Ausgleich des Stützrahmens einer vierphasigen Pumpe
D)Schwenkbewegung eines Rotors, die durch ein Lager mit zwischen zwei am Rotor befestigten Führungen umlaufenden Achse erzeugt wird.
E) Ansprüche

### A) BESCHREIBUNG DER FIGUREN

Fig. 1/6 - In ihr ist eine zweiphasige Schaltung dargestellt, die aus der Parallelschaltung von zwei aktiven Schaltungen C₁ und C_{1'} zusammengesetzt ist, die mit den Sperrventilen V₁ und V_{1'} ausgerüstet sind. Die Schaltung ist an einem Rotor R₁ befestigt, der durch ein System Kurbelstange 9 und Kurbel 5 verschwenkt wird. Das System verursacht mit jeder Drehung von 360° der Welle der Kurbeln 4 die beiden Winkelausschläge +ϕ₀ und -ϕ₀ des Rotors R₁.

Fig. 2/6 - Sie stellt das Rohrleitungsschema eines zweiphasigen Förderers dar, sogenannt, da an seinem Eintritt zwei aktive Schaltungen mit Relativphase 0° und 180° anwesend sind. Es besteht aus einer Reihe von zwei identischen, zweiphasigen Schaltungen CB₁ und CB₂, die an den Rotoren R₁ und R₂ befestigt sind. Die zweiphasigen Schaltungen bestehen aus der Parallelschaltung der aktiven Schaltungen(C₁, C_{1'}) und (C₂, C_{2'}). Die Sperrventile erlauben in ihnen nur die Materialgeschwindigkeit vom Eingang E₁ von CB₁ an den Austritt U₂ von CB₂. Die Schläuche 39 ermöglichen die Verbindung der beweglichen Eingänge und Austritte einer jeden zweiphasigen Schaltung mit den entsprechenden Eingängen und Austritten, die am Stützrahmen befestigt sind.

Figur 3/6 - Sie stellt das Schema des Rohrverlaufes eines vierphasigen Materialförderers dar, der aus der Parallelschaltung von zwei zweiphasigen Förderern besteht und derart ausgeführt ist, dass sowohl am Eingang als auch am Ausgang vier aktive Schaltungen mit der relativen Phase 0°, 90°, 180°, 270° anwesend sind. Deshalb wird der Förderer vierphasig genannt. Die vier Phasen betragen einen konstanten Verlauf der entwickelten Fördermenge und des Druckes.

Figur 4/6 - Sie stellt das allgemeine Betriebsschema eines zweiphasigen Förderers dar. Das Schema ist unter Zuhilfenahme der Figur 2/6 einfach erklärbar, in der die ganzen Bestandteile hervorgehoben sind. In der Figur ist eine Kurbelwelle 4 dargestellt, die auf Lagern umläuft, die am Stützrahmen 1 befestigt sind. Die Welle 4 drückt mittels der beiden zueinander um 90° zueinander versetzten Kurbelwellen 5 und 6 und den beiden Kurbelstangen 9 und 10 dem Paar von Rotoren R₁ und R₂ eine Schwenkbewegung mit identischer Frequenz und Relativphase von 90° auf. An R₁ und R₂ sind jeweils die zweiphasigen Schaltungen CB₁ und CB₂ mit den jeweiligen Schaltungen C₁ und C_{1'} und C₂ und C_{2'} und die entsprechenden Sperrventile V₁ und V_{1'} und V₂ und V_{2'} angeordnet. Das zu fördernde Material durchläuft nach dem Eingang E₀ (siehe auch Figur 2/6): einen am Stützrahmen befestigten, geraden Übergang 41; einen Schlauch 39; einen T-förmigen Übergang (nicht ersichtlich) mit einer rechtwinklig gebogenen Stange; den Eingang E₁ von CB₁ (nicht ersichtlich); die beiden Sperrventile V₁ und V_{1'}; die Schaltungen C₁ und C_{1'}; den Ausgang U₁ von CB₁ (nicht ersichtlich); einen T-förmigen Übergang (nicht ersichtlich) mit einer rechtwinklig gebogenen Stange, einen Schlauch (nicht ersichtlich); den am Stützrahmen befestigten, geraden Übergang (nicht ersichtlich); einen für die Drehung von R₂ gebogenen Schlauch 39; daraufhin, unter Wiederholung des jenen für CB₁ identischen Verlauf, erreicht das Material über die Bestandteile von CB₂ (siehe auch Figur 2/6), den Ausgang U₀.

Figur 5/6 - Sie stellt einen Mechanismus dar, der die Drehbewegung der Kurbelwelle 4 in eine Schwenkbewegung des Rotors R₁- um die Welle 15 herum umwandelt. Grundlegende Einzelheiten des Mechanismus sind: - die Kurbelwelle 4, die um die am Stützrahmen 1 befestigten Lager umläuft und mit dem Motor verbunden ist; - die Kurbelwelle 5, auf deren Bolzen 7 ein Lager befestigt ist, deren Außenring 9 zwischen den beiden Führungen 45 angeordnet ist, die am Rotor befestigt sind. Der Schwenkwinkel des Rotors R₁ um die Achse 0 - 0' ist üblicherweise verhältnismäßig klein, in diesem Fall können jedoch die Kurbel 5 und der Bolzen 7 durch einen Zylinder ersetzt werden, der exzentrisch an der Welle 4 angebracht ist; am Zylinder ist ein Lager mit zu 0₁-0'₁ paralleler Drehachse 0₂-0'₂ angeordnet; in diesem Fall entspricht dem Verhältnis 0₁0₂/00₁ der Winkel ϕ^{o}ₒ der Höchstdrehung des Rotors um 0-0'. Die Führungen sind am Rotor R₁ starr befestigt und ihre Innenflächen gehören zwei von den Drehachsen 0-0' des Rotors und 0₂-0'₂ des Lagers parallelen und gleich beabstandeten Ebenen an. Der Innenabstand der beiden Führungen ist gleich dem Außendurchmesser des Lagers plus die Toleranz, die notwendig ist, damit der Außenring des Lagers um eine Führung unabhängig von der anderen umlaufen kann. Auf diese Art und Weise entspricht jeder Drehung der Welle 4 ein Hin- und Herlauf des Außenringes des Lagers auf einer der Führungen, der die Schwenkbewegung des Rotors R₁ verursacht.

Figur 6/6 - Sie stellt die zwei identischen Rotoren R_{C} und R_{D} dar, die mit einer Winkelgeschwindigkeit entgegengesetzter Drehrichtung um zwei am Stützrahmen 1 befestigte Welle mit parallelen Achsen 0-0' und 0₁-0'₁ verschwenkt werden. Für den Rotor R_{C} wird angenommen, dass er einer Schwenkbewegung unterliegt, die mit zum Rotor R_{D} entgegengesetzten Drehrichtung der Kurbelstange $\overline{\text{AB}}$ übertragen wird. An jedem Rotor ist ein Bolzen mit jeweiligen Achsen A-A' und B-B' starr angebracht, die zur Drehachse parallel sind. Die beiden Bolzen entsprechen den Beziehungen $\overline{\text{AO}} \text{=} {\overline{\text{BO}}}_{\text{1}}$ und die Längen $\overline{\text{AB}}$ und $\overline{\text{00}}$₁ sind derart festgelegt, dass im Bereich der Winkel γ = 45° von R_{C} und δ = 225° von R_{D}, die Beziehungen $\text{α = β = 90°}$ gelten, wo α und β Winkel sind, die zwischen der Achse $\overline{\text{AB}}$ und den Achsen $\overline{\text{OA}}$ und $\overline{{\text{O}}_{\text{1}} \text{B}}$ liegen. Das Schwenksystem von R_{C} ist derart ausgelegt, dass für α = 90 die Drehgeschwindigkeit von R_{C} die höchste ist. Auf diese Weise erreichen R_{C} und R_{D} für α = 90 einen höchsten, gleichen und entgegengesetzten Geschwindigkeitswert. Überdies wird die Geschwindigkeit des Paars von Roteren gleichzeitig Null. Damit sind die Bedingungen erfüllt, damit die Rotoren R_{C} und R_{D} einem gleichen und entgegengesetzten Moment mittleren Betrages der Kräfte unterliegen, die für die Entfaltung ihrer Schwenkbewegung aufgebracht werden; daher ist die entsprechende, dem Stützrahmen übertragene Reaktion Null, die daher ausgeglichen ist.

### B) BETRIEBSWEISE DES FÖRDERERS

Zuerst wird der zweiphasige Förderer in Betracht gezogen. In demselben überträgt der Motor die Schwenkbewegung der Kurbelwelle 4, die mittels eines Systems Kurbelstange - Kurbel oder eines anderen gleichwertigen Systems (siehe Figur 1/6 und 5/6) den beiden identischen Rotoren R₁, R₂ eine periodische Schwenkbewegung identischer Frequenz jedoch mit einer um 90° verschiedenen Phase auferlegt. An den Rotoren R₁ und R₂ sind jeweils die identischen, zweiphasigen Schaltungen CB₁ und CB₂ derart befestigt, dass die Projektionsfläche einer jeden aktiven Schaltung auf einer zur Drehachse des Rotors senkrechten Ebene die höchste und identisch ist.

Unter den oben angegebenen Bedingungen ist jede in den aktiven Schaltungen enthaltende physische Stelle einer zweiphasigen Schaltung unmittelbar einer elementaren Trägheitskraft $\text{df = - r} {\text{ϕ}}^{¨} \text{dm = -r} {\text{ϕ}}^{¨} \text{ρdv}$ unterworfen, wo dm die Elementarmasse der betrachteten Stelle ist, ρ ihre Volumenmasse, dv das von dm belegte elementare Volumen, r der Radius von dm gegenüber der Drehachse des Rotors und $$phiv$$̈ die Drehbeschleunigung des Rotors. Man leitet davon ab, dass die Beschleunigung und die Geschwindigkeit eines jeden Bestandteiles der Mischung unabhängig von der Volumenmasse sind und dass daher, in Abwesenheit von anderen Kräften, die Mischung dazu strebt, ihre Zusammensetzung längs ihres Laufes im Förderer identisch beizubehalten.

In einer Drehzeitspanne θ (0°, 180°) der Kurbelwelle (siehe Figur 1/6) unterliegt das in der Schaltung C₁ enthaltende Material an jeder Stelle einer Trägheitskraft F₁, von der es in Richtung vom Eingang E₁ zum Ausgang U₁ beschleunigt wird, die als positiv angesehen wird; während in der Zeitspanne θ (180°, 360°) die Kraft F₁ das Vorzeichen ändert und dazu neigt, die vom Material in θ (0°, 180°) erreichte Geschwindigkeit zu annullieren. Ein ähnliches Verhalten haben Schaltungen C_{1'}, C₂, C_{2'} aus Figur 2/6, bei denen das enthaltene Materiale jeweils in den Zeitspannen θ (180°, 360°), θ (90°, 270°), θ (-90°, 90°) beschleunigt und jeweils in θ (0°, 180°), θ (-90°, 90°), θ (90°, 270°) gebremst wird.

Das in den aktiven Schaltungen einer und derselben zweiphasigen Schaltung enthaltene Material unterliegt in jedem Moment Trägheitskräften, die jeweils gleich und entgegengerichtet sind. Die positiven Kräfte mit Richtung vom Eingang zum Ausgang, die in der zweiphasigen Eingangsschaltung CB₁ entwickelt werden, summieren sich den positiven Kräften, die in der zweiphasigen Ausgangsschaltung CB₂ entwickelt werden um in jedem Moment eine positive, nützliche Resultierende zu geben. Die in den beiden zweiphasigen Schaltungen entwickelten, negativen Kräfte, verwandeln die kinetische Energie des Materials in Druckenergie mit vernachlässigbaren Verlusten, wobei gleichzeitig eine kontinuierliche Bewegung des Materials vom Eingang zum Ausgang der aktiven Schaltungen und folglich mit konstant offenen Sperrventilen erlaubt wird; dies wird auch durch die Anwesenheit des Luftdruckes und der kinetischen Energie des in den Verbindungsschaltungen enthaltenen Materials begünstigt. Im Förderer von Kleinmaterial fester Art ist die Möglichkeit der die Pumpen kennzeichnenden Ansaugungen begrenzt. Wechselweise ist im Förderer die Anwesenheit eines Rohrs in vertikaler Stellung vorgesehen, an dessen oberen Ende ein Fülltrichter angeordnet ist. Das andere Ende des Rohrs ist mit dem Eingang E₀ in Reihe geschaltet. Auf diese Weise drängt die auf die Höhendifferenz zwischen Eingang und Ausgang des Rohrs zurückzuführende Schwerkraft das Material dazu in die aktiven Schaltungen zu treten. In Anwesenheit von pastösen Stoffen ist ein Schaufelrad vorgesehen, das vor dem Eingang E_{O} angeordnet ist. Überdies ist die vertikale Stellung der Drehachse der Rotoren vorgesehen, um in den aktiven Schaltungen jede Schwerkraftkomponente mit zur Bewegung des Materials entgegengesetzten zu beseitigen. Im Förderer ist die Verwendung von aktiven Schaltungen in Halbkreisform, in der Form einer zylindrischen Spirale und einer Spirale von Archimedes möglich.

Überdies sind die folgenden unabhängigen Variablen zur Verfügung; - der Durchmesser d_{c} der aktiven Schaltungen; - die Anzahl nₛ der Windungen der aktiven Schaltungen; - der höchste Drehwinkel ϕₒ der Rotoren; - der Radius r₀ der Achse der aktiven Schaltungen; - die Anzahl n der Umdrehungen pro Sekunde der Kurbelwelle. Im Förderer ist die Verwendung von aktiven Schaltungen in der Halbkreisform, in der Form einer zylindrischen Spirale und einer Archimedesspirale möglich. Mit diesen Variablen kann der Förderer mit ausgezeichneten Ergebnissen für eine beliebige Fördermenge und Druckdifferenz und für eine beliebige Mischung auch ätzender Art bemessen werden, da das für die Rohrleitungen geeignete Material ausgewählt werden kann. Die Verwendung eines zweiphasigen Förderers bringt mit sich, dass in jedem Zeitpunkt seines Betriebes dem Stützrahmen die Reaktion der Resultierenden des Moments der für die Entfaltung der Schwenkbewegung der beiden Rotoren verwendeten Trägheitskräfte übertragen wird. Der Stützrahmen muss für sein Gleichgewicht daher an seiner Standbasis gefesselt sein. Das Problem wird selbständig unter Verwendung des VIERPHASIGEN FÖRDERERS gelöst, der aus der Parallelschaltung von zwei identischen zweiphasigen Förderern besteht, die mit identischer Frequenz verschwenkt werden und derart zusammengebaut sind, dass am Eingang und am Ausgang vier aktive Schaltungen mit jeweiliger Phase 0°, 90°, 180°, 270° anwesend sind. Auf diese Weise wird ein Förderer hergestellt, der die folgenden Vorteile besitzt: a) er besitzt praktisch konstante Förderleistung und Druck; b) in der Annahme, dass die beiden Rotorenpaare mit jeweiliger Phase (0°, 180°) und (90°, 270°) entgegengerichtete Schwenkgeschwindigkeiten besitzen, ist in jeder Halbperiode der Verschwenkung der dem Stützrahmen übermittelte Mittelwert der Reaktion der Momente der für die Entfaltung der Schwenkbewegung eines jeden der beiden genannten Paare verwendeten Kräfte gleich null und der Stützrahmen ist daher selbsttätig ausgewuchtet; c) im vierphasigen Förderer ist die Summe der kinetischen Energie der vier Rotoren konstant und daher ist die Verwendung von Schwungmassen für dessen Einstellung nicht erforderlich; c) der vierphasige Förderer kann hergestellt werden, indem die vier Rotoren an einer einzigen Welle angeordnet werden, oder indem ein Paar von Rotoren auf zwei verschiedenen, parallelen Wellen angeordnet wird; e) es ist die Herstellung eines POLYFUNKTIONELLEN FÖRDERERS möglich, der mit Paaren von zweiphasigen Schaltungen ausgerüstet ist, die für den gleichzeitigen Transport von verschiedenen Mischungen mit verschiedenen Drücken, Fördermengen und chemischen Merkmalen notwendig sind.

### c) ÜBERTRAGUNG MITTELS EINER KURBELSTANGE DER SCHWENKBEWEGUNG EINES ROTORS AUF EINEN ANDEREN, IDENTISCHEN ROTOR UND AUSWUCHTUNG DES STÜTZRAHMENS EINES VIERPHASIGEN FÖRDERERS.

In Figur 6/6 ist die Stellung der Drehmitte 0 und 0₁ der Rotoren R_{C} und R_{D}, der den Achsen der beiden Bolzen angehörenden Punkte A und B, mit denen die Kurbelstange verbunden ist, und der Längen $\overline{\text{AB}}$ und $\overline{\text{00}}$₁, $\overline{\text{OA}}$ und $\overline{{\text{0}}_{\text{1}}}$B, die die simultane Gültigkeit der Beziehungen $\text{α = β = 90°}$, γ = 45° und δ = 225° erlauben. Am Rotor R_{c} ist überdies ein Schwenkmechanismus angebracht, der für α = 90° eine höchste Winkelgeschwindigkeit beträgt. Für die festgelegten Bedingungen nehmen die beiden Rotoren R_{c} und R_{D} für α = 90° eine höchste, gleiche und entgegengerichtete Schwenkgeschwindigkeit an. Überprüft wird überdies, dass die Winkelgeschwindigkeiten von R_{c} und R_{D} sich gleichzeitig annullieren. Davon wird abgeleitet, dass in jeder Semiperiode der Schwenkung der Mittelwert der Resultierenden der Momente der für die Schwenkbewegung eines jeden Paars von oben genannten Rotoren gleich null ist. Daher sind auch die entsprechenden dem Stützrahmen übertragenen Reaktionen null, der daher selbsttätig ausgewuchtet ist. Dieses Ergebnis findet eine wichtige Anwendung in einem vierphasigen Förderer mit den folgenden Merkmalen: a) in ihm sind vier identische Rotoren anwesend, die mit einer identischen Frequenz und einer jeweiligen Phase 0°, 90°, 180°, 270° verschwenkt werden; b) die Rotoren mit einem jeden Paar (0°; 180°) und (90°; 270°) angehörenden Phase werden mit gegengesetzter Geschwindigkeit auf zwei verschiedenen Achsen verschwenkt. In diesem Fall kann einer Schwenkbewegung - mit einem der oben erläuterten Systeme - nur zwei Rotoren mit einer Schwenkphase verschieden von 90° auferlegt werden und mit einer Kurbelstange in der beschriebenen Art und Weise jedes Paar von Rotoren mit Schwenkphase verschieden von 180° verbunden werden. Danach ist der in jeder Schwenkhalbperiode einer Nullreaktion ausgesetzte Stützrahmen des Förderers selbsttätig ausgewuchtet. Wechselweise können wie oben angegeben die vier Rotoren einzeln einer Schwenkbewegung ausgesetzt werden. Die beträgt jedoch eine größere Anzahl von Bestandteilen, ein größerer Platzbedarf und höhere Herstellung- und Wartungskosten.

### D) SCHWENKBEWEGUNG EINES ROTORS, DIE VON EINEM LAGER MIT EINER ZWISCHEN ZWEI AM ROTOR BEFESTIGTEN FÜHRUNGEN DREHENDER ACHSE ERZEUGT WIRD.

Siehe Beschreibung der Figur 5/6

## Patentansprüche

1. Zweiphasiger Förderer einer Mischung von feinen Festbestandteilen mit pastösen und flüssigen Bestandteilen, beruhend auf der Verwendung von periodischen Rotorträgheitskräften, gekennzeichnet durch einen Mechanismus, der dem Paar von identischen Rotoren R₁ und R₂ eine periodische Schwenkbewegung identischer Frequenz und einer jeweils von 90° verschiedenen Phase auferlegt; der Schwenkmechanismus kann unterschiedslos aus einem System Kurbelstange-Kurbel oder auch aus einem Lager bestehen, das sich mit exzentrischer Achse zwischen zwei am Rotor befestigten Führungen dreht; an R₁ ist eine zweiphasige Schaltung befestigt, deren Eingang E₀₁ mit der Zuführrichtung der zu fördernden Materialien verbunden und der Austritt U₀₁ mit dem Eintritt E₀₂ einer identischen zweiphasigen, am R₂ befestigten Schaltung verbunden ist, deren Austritt U₀₂ mit dem Benutzer verbunden ist; dies alles, um eine Resultierende von Trägheitskräften kontinuierlichen Charakters und mit konstanter Richtung von E₀₁ zu U₀₂ zu entwickeln, welche die Fördermenge der Mischung bildenden Materialien beträgt.

2. Zweiphasiger Förderer einer Mischung von feinen Festbestandteilen mit pastösen und flüssigen Bestandteilen, beruhend auf der Verwendung von periodischen Rotorträgheitskräften gemäß Anspruch 1, gekennzeichnet: a) durch die Anordnung in Reihe mit dem Eingang E₀ eines vertikalen Rohrs mit Fülltrichter, oder eines Schaufelrades, um den Eintritt der festen Materialien und der pastösen Materialen zu erleichtern; b) durch die vertikale Anordnung der Drehachse der Rotoren, um die Schwerkraftkomponenten in ihren aktiven Schaltungen zu annullieren.

3. Zweiphasiger Förderer einer Mischung von feinen Festbestandteilen mit pastösen und flüssigen Bestandteilen, beruhend auf der Verwendung von periodischen Rotorträgheitskräften gemäß den vorstehenden Ansprüchen, dadurch gekennzeichnet, dass im Förderer halbkreisförmige aktive Schaltungen, Schaltungen in der Form eine zylindrischen Spirale und einer Archimedesspirale zur Entfaltung der obigen Trägheitskräfte verwendet werden können.

4. Zweiphasiger polyfunktioneller Förderer einer Mischung von feinen Festbestandteilen mit pastösen und flüssigen Bestandteilen, beruhend auf die Verwendung von periodischen Rotorträgheitskräften gemäß den vorstehenden Ansprüchen, dadurch gekennzeichnet, dass an seinen Rotoren die Schaltungen befestigt sind, die gleichzeitig mittels eines einzigen Bauteils, mehr als eine Mischung von feinen Festbestandteilen mit pastösen und flüssigen Bestandteilen mit verschiedenen Fördermengen und Drücken fördern.

5. Zweiphasiger Förderer einer Mischung von feinen Festbestandteilen pastösen und flüssigen Bestandteilen, unter Verwendung der periodischen Rotorträgheitskräften gemäß den vorstehenden Ansprüchen, dadurch gekennzeichnet, dass für die Schwenkbewegung der Rotoren einen Mechanismus verwendet wird, der besteht aus: a) einer Kurbelwelle, auf deren Kurbelzapfen ein Lager angebracht ist; b) aus zwei parallelen Führungen, die am Rotor in einer gegenüber seiner Drehachse symmetrischen Stellung befestigt sind, die den Außenring des Lagers umfassen; dies alles um dem Rotor eine Schwenkbewegung zu übertragen, indem die Kurbelwelle in Drehbewegung versetzt wird.

6. Vierphasiger Förderer einer Mischung von feien Festbestandteilen mit pastösen und flüssigen Bestandteilen, beruhend auf der Verwendung von periodischen Rotorträgheitskräften gemäß den vorstehenden Ansprüchen, dadurch gekennzeichnet, dass er aus der Parallelschaltung von zwei identischen, zweiphasigen Förderern besteht, gemäß den vorstehenden Ansprüchen, mit Schwenkrotoren mit identischer Frequenz auf einer einzigen Welle oder auf zwei parallelen Wellen; die zweiphasigen Schaltungen sind derart verbunden, dass am Eingang und am Ausgang des Förderers vier aktive Schaltungen mit Schwenkphase 0°, 90°, 180°, 270° anwesend sind; überdies besitzen die beiden Paar von Rotoren mit jeweiliger Phase verschieden von 180° gleiche und entgegengesetzte Schwenkgeschwindigkeiten; der Förderer besitzt die Vorteile: a) Entwicklung von Fördermenge und Druck einer jeder Mischung die praktisch konstant sind; b) der Stützrahmen ist in jeder Halbperiode der Verschwenkung gegenüber den Reaktionen der Momente der für die Schwenkbewegung der Rotoren verwendeten Kräfte selbsttätig ausgewuchtet; c) Konstanz der Summe der kinetischen Energie der vier Rotoren und daher Abwesenheit von Einstellungsschwungmassen; d) Möglichkeit unter Zufügung von entsprechenden, aktiven Schaltungen, einen polyfunktionellen Förderer vierphasiger Art mit den obigen Merkmalen herzustellen.

7. Vierphasiger Förderer einer Mischung von festen Bestandteilen feinteiliger Art mit pastösen und flüssigen Bestandteilen, beruhend auf die Verwendung von periodischen Rotorträgheitskräften gemäß den vorstehenden Ansprüchen, gekennzeichnet: 1) durch die Anwesenheit von zwei Paaren von identischen Rotoren, die mit identischer Frequenz auf zwei parallelen Achsen mit jeweiliger Phase von 180° verschwenkt werden; 2) dadurch, dass nur ein Rotor eines Paar einer Schwenkbewegung unterliegt, der unter Verwendung einer Kurbelstange dem Rotor desselben Paars eine Schwenkbewegung entgegengesetzter Richtung derart überträgt, dass in jeder Halbperiode der Verschwenkung der Mittelwert der durch die Entfaltung der Schwenkbewegung eines jeden Rotorenpaars verursachte und dem Stützrahmen übertragene Reaktion null ist; dies alles bietet den Vorteil der selbsttätigen Auswuchtung des Stützrahmens und der Vorteile eines herabgesetzten Platzbedarfes und der Herstellungs- und Wartungskosten, die auf eine kleinere Anzahl von im angenommenen System verwendeten Bauteilen zurückzuführen ist.
